# EUROPÄISCHE PATENTSCHRIFT

(11) **EP 1 575 063 B1**
(45) Veröffentlichungstag und Bekanntmachung des Hinweises auf die Patenterteilung: **18.06.2014**
(21) Anmeldenummer: 05003124.4
(22) Anmeldetag: 15.02.2005
(51) Int. Cl.: H01B 11/22, H01B 11/04

(54) **Mehradriges Übertragungskabel, insbesondere Datenübertragungskabel**
Multi-core transmission cable, especially data transmission cable
Câble de transmission à âmes multiples, en particulier câble de transmission de données

(30) Priorität: 08.03.2004 DE 202004003673 U; 07.12.2004 DE 102004058796
(43) Veröffentlichungstag der Anmeldung: 14.09.2005
(73) Patentinhaber: Draka Comteq Germany GmbH & Co. KG, 51063 Köln (DE)
(72) Erfinder: Klees, Ernst, 80939 München (DE); Fehr, Carsten, 50939 Köln (DE); Wassmuth, Andreas, 91154 Roth (DE)
(74) Vertreter: Hübner, Gerd

(56) Entgegenhaltungen:
- EP-A2- 1 607 985
- US-A- 5 917 977
- US-A1- 2003 205 402

## Beschreibung

Die Erfindung betrifft ein mehradriges Übertragungskabel und insbesondere Datenübertragungskabel, das mindestens zwei separate Kabeleinheiten, eine sich über die Kabellänge erstreckende Separierstruktur und eine äußere Hülle aufweist. Die Separierstruktur bildet einzelne, in Kabellängsrichtung verlaufende Aufnahmekanäle für jeweils eine Kabeleinheit. Es kann sich dabei um ein Kammerprofil - ein sogenanntes "spline" - aus relativ eigensteifem Kunststoff handeln, das zentral einen Stützstrang und davon abstehende, zwischen sich die Aufnahmekanäle für jeweils eine Kabeleinheit bildende Stege aufweist.

Alternativ dazu ist es ferner bekannt, als Separierstruktur eine oder mehrere, in Falten gelegte Metallfolienstreifen zu verwenden, von denen die separaten Kabeleinheiten umhüllt und damit elektrisch geschirmt werden.

Aus dem Stand der Technik sind ferner sogenannte Hybridkabel als Übertragungskabel bekannt, bei denen neben den üblichen separaten Kabeleinheiten, die in der Regel aus elektrisch leitfähigem Kupfer bestehen, ein oder mehrere Lichtwellenleiter-Kabelelemente hinzugelegt werden, um die Bandbreite der nutzbaren Übertragungsmechanismen und die Datenübertragungskapazität zu erhöhen.

Die US-A-5 917 977 zeigt in diesem Zusammenhang die Inkorporation der Lichtwellenleiter in das Übertragungskabel und schlägt vor, eine Stützstruktur in solchen mehradrigen Übertragungskabeln für die Aufnahme und Führung der zusätzlichen Lichtwellenleiter zu nutzen. Durch diese Integration von Lichtwellenleitern in die Stützstruktur wird gleichzeitig die notwendige Zugentlastung für die Glasfaserelemente hergestellt und eine leichte Aufteilbarkeit der Übertragungsmedien erlaubt. Es wird insgesamt also eine besonders geschickte Raumausnutzung für den/die zusätzlichen Lichtwellenleiter erzielt.

Bei dem Datenübertragungskabel gemäß US 2003/205402 A1 wird als Stützstruktur die eingangs erwähnte Separierstruktur herangezogen. Damit wird ein ohnehin vorhandener Raum belegt, womit keine relevante Querschnittserweiterung durch den/die zusätzlichen Lichtwellenleiter hervorgerufen wird.

Der Erfindung liegt die Aufgabe zu Grunde, gleichzeitig einen mechanischen Schutz für die Lichtwellenleiter zu Schaffen und die Übertragungselemente elektromagnetisch abzuschirmen. Zur Lösung dieser Aufgabe ist es laut Kennzeichnungsteil des Anspruches 1 vorgesehen, die Lichtwellenleiter-Kabelelemente mit mindestens zwei, vorzugsweise vier Lichtwellenleitern in das Zentrum einer als gelegte Metallfolie ausgebildeten Separierstruktur zu integrieren. Damit ist der Metallfolienlegung eine Doppelfunktion zugewiesen, sie bildet einerseits die angesprochene Zugentlastung und andererseits einen mechanischen Schutz für das Lichtwellenleiter-Kabelelement. Ferner sorgt sie für die elektromagnetische Abschirmung der Übertragungselemente.

Die nachveröffentlichte EP 1 607 985 A2 offenbart ein Kabel mit einer Separierstruktur aus Metallfolie, jedoch ohne zentralen Lichtwellenleiter.

Weitere Merkmale, Einzelheiten und Vorteile der Erfindung sind der nachfolgenden Beschreibung entnehmbar, in der verschiedene Ausführungsbeispiele der Erfindung anhand der beigefügten Zeichnung näher erläutert werden. Es zeigt:
- Fig. 1: einen schematischen Querschnitt durch ein mehradriges Übertragungskabel.

Das in Fig. 1 gezeigte Übertragungskabel weist vier Kabeleinheiten 1.1 bis 1.4 in Form von Übertragungspaaren, auf die jeweils aus zwei verdrillten Leitungen 2.1, 2.2 - sogenannten "twisted pairs" - gebildet sind. Die Leitungen 2 selbst bestehen aus einem zentralen Kupferleiter 3 mit einer Isolationshülle 4.

Die vier Kabeleinheiten 1.1 bis 1.4 sitzen gemeinsam in einer äußeren Schutzhülle 5, die eine äußere Kunststoffumhüllung 6 aus Polyolefin aufweist. Optional kann radial nach innen aufeinanderfolgend die äußere Kunststoffumhüllung 6 mit einem Drahtgeflecht 7 aus Kupferdrähten und einer inneren Kunststofflage 8 - optional eine Metallfolie - ergänzt sein. Durch das Drahtgeflecht 7 wird eine äußere Abschirmung des Übertragungskabels erzielt.

Das in Fig. 1 gezeigte Übertragungskabel verwendet zur Bildung von Aufnahmekanälen 12 eine in Falten 16 gelegte Metallfolie 17. Die einzelnen Bälge der Falten 16 umschließen jeweils eine der Kabeleinheiten 1.1 bis 1.4, wonach diese Konfiguration um ein zentrales Lichtwellenleiter-Kabelelement 18 in peripherer Richtung geschlungen wird. Insoweit liegt der Anfang A der ersten Falte 16 bei der Kabeleinheit 1.1 radial außen in einer bestimmten Umfangsposition. Das Querende B der Metallfolie 17 kommt dann am Balg der ersten Falte zu liegen.

Das Lichtwellenleiter-Kabelelement 18 selbst weist vier Lichtwellenleiter 13 auf, die in einer Stützstruktur 19 eingebettet sind.

## Patentansprüche

1. Mehradriges Übertragungskabel, insbesondere Datenübertragungskabel, umfassend
- mindestens zwei separate Kabeleinheiten (1.1-1.4),
- eine sich über die Kabellänge erstreckende Stützstruktur (17),
- eine äußere Hülle (5), und
- mindestens zwei in der Stützstruktur (17) verlaufende Lichtwellenleiter (13), wobei
die Stützstruktur als Separierstruktur (17) ausgeformt ist, die einzelne, in Kabellängsrichtung verlaufende Aufnahmekanäle (12) für jeweils eine Kabeleinheit (1.1 - 1.4) bildet, **dadurch gekennzeichnet, dass** die Separierstruktur als eine zur Bildung der Aufnahmekanäle (12) in Falten (16) gelegte Metallfolie (17) ausgebildet ist, in deren Zentrum ein Lichtwellenleiter-Kabelelement (18) mit vorzugsweise vier Lichtwellenleitern (13) angeordnet ist.

2. Übertragungskabel nach Anspruch 1, **dadurch gekennzeichnet, dass** vorzugsweise vier Kabeleinheiten (1.1 - 1.4) jeweils bestehend aus einem Paar isolierter Kabelleiter (2.1, 2.2) vorgesehen sind.

3. Übertragungskabel nach Anspruch 1 oder 2, **dadurch gekennzeichnet, dass** die Kabeleinheiten (1.1 - 1.4.) jeweils mit einer Isolationshülle und/oder Paarabschirmung (14) versehen sind.

## Claims

1. Multi-connector transmission cable, in particular data transmission cable, comprising
- at least two separate cable units (1.1 - 1.4);
- a support structure (17) extending along the length of the cable;
- an outer shell (5); and
- at least two optical fibres (13) extending in the support structure (17), wherein the support structure is formed as a separation structure (17) which forms individual reception channels (12) for in each case one cable unit (1.1 - 1.4), which reception channels (12) extend in the longitudinal direction of the cable, **characterized in that** the separation structure is configured as a metal foil (17) which is bent such as to form folds (16) defining the receiving channels (12), wherein an optical fibre cable element (18) comprising preferably four optical fibres (13) is arranged in the centre thereof.

2. Transmission cable according to claim 1, **characterized in that** preferably four cable units (1.1 - 1.4) are provided, wherein each of the cable units (1.1 - 1.4) consists of a pair of insulated cable conductors (2.1, 2.2).

3. Transmission cable according to claim 1 or 2, **characterized in that** each of the cable units (1.1 - 1.4) is provided with an insulating shell and/or a pair shielding (14).

## Revendications

1. Câble de transmission à âmes multiples, en particulier, câble de transmission de données, comprenant
- au moins deux ensembles de câble (1.1 - 1.4) séparés,
- une structure de maintien (17) s'étendant sur la longueur du câble,
- une gaine extérieure (5), et
- au moins deux conducteurs de faisceaux de lumière (13) s'étendant dans la structure de maintien (17), la structure de maintien étant conçue comme une structure de séparation (17) qui forme, pour chaque ensemble de câble (1.1 - 1.4), des canalisations de logement (12) individuelles, s'étendant dans la direction longitudinale des câbles,
**caractérisé en ce que** la structure de séparation est conçue sous la forme d'une feuille métallique (17), disposée sous forme de plis (16) destinés à la formation des canalisations de logement (12), au centre de laquelle est disposé un élément de câble (18) conducteur de faisceaux de lumière comportant de préférence quatre conducteurs de faisceaux de lumière (13).

2. Câble de transmission selon la revendication 1, **caractérisé en ce que**, de préférence, quatre ensembles de câbles (1.1 - 1.4), constitués chacun d'une paire de conducteurs de câbles isolants (2.1, 2.2), sont prévus.

3. Câble de transmission selon les revendications 1 ou 2, **caractérisé en ce que** les ensembles de câbles (1.1 - 1.4) sont chacun munis d'une gaine d'isolation et/ou d'un blindage des paires (14).
